# EUROPÄISCHE PATENTSCHRIFT

(11) **EP 3 050 840 B1**
(45) Veröffentlichungstag und Bekanntmachung des Hinweises auf die Patenterteilung: **10.04.2019**
(21) Anmeldenummer: 16153451.6
(22) Anmeldetag: 29.01.2016
(51) Int. Cl.: B66F 9/14, B66F 17/00

(54) **KENNGRÖSSENBESTIMMUNG FÜR DREISEITENSTAPLER**
DETERMINING PARAMETERS FOR MULTIPLE DIRECTION FORKLIFTS
DETERMINATION DE PARAMETRES POUR CHARIOTS DE MANUTENTION A DIRECTION MULTIPLE

(30) Priorität: 30.01.2015 DE 102015201671
(43) Veröffentlichungstag der Anmeldung: 03.08.2016
(73) Patentinhaber: Jungheinrich Aktiengesellschaft, 22047 Hamburg (DE)
(72) Erfinder: SCHÖTTKE, Carsten, 85368 Moosburg (DE)
(74) Vertreter: Tiesmeyer, Johannes

(56) Entgegenhaltungen:
- EP-A1- 2 487 131
- EP-A1- 2 607 295
- EP-A2- 0 483 493
- WO-A1-2004/069568
- DE-A1-102008 035 574
- DE-A1-102011 118 984
- DE-U1- 29 824 820
- JP-A- H06 156 996
- JP-A- H06 247 698

## Beschreibung

Die Erfindung betrifft ein Verfahren zum Bestimmen von wenigstens einer statischen oder/und dynamischen Kenngröße eines Dreiseitenstaplers, sowie ein Dreiseitenstapler umfassend eine Anordnung zum Bestimmen von wenigstens einer statischen oder/und dynamischen Kenngröße eines Dreiseitenstaplers. Hierbei ist erfindungsgemäß wenigstens ein Sensor dem Lastaufnahmevorrichtung-Trageelement des Flurförderzeugs zugeordnet und in Breitenrichtung des Flurförderzeugs von der Mittelachse des Flurförderzeugs beabstandet angeordnet.

Insbesondere in modernen Hochregallagern werden häufig Flurförderzeuge in Form sog. Dreiseitenstapler eingesetzt. Diese verfügen im Gegensatz zu herkömmlichen Gabelstaplern zusätzlich über die Möglichkeit, ihre Lastaufnahmemittel (d.h. insbesondere ihre Gabel) nicht nur auf und ab zu bewegen, sondern sie ferner zu schwenken und in Breitenrichtung des Flurförderzeugs seitlich zu versetzen.

Durch diese erhöhte Flexibilität des Lastaufnahmemittels werden allerdings zusätzliche Freiheitsgrade geschaffen, was die Positionierung der Last bezüglich der Radachsen des Flurförderzeugs und bezüglich seiner Mittelachse in Fahrzeugbreitenrichtung betrifft. Dies hat eine Auswirkung auf die Gewichtsverteilung des aus Flurförderzeug und Last gebildeten Systems und insbesondere auf die Schwerpunktlage und damit die Rad- bzw. Achsaufstandskräfte des Fahrzeugs.

Die Schwerpunktlage bzw. die Rad- oder Achsaufstandskräfte des Flurförderzeugs wirken sich auf die Fahreigenschaften des Fahrzeugs merklich aus. Beispielsweise ist eine maximal erzielbare Bremswirkung auf einer Achse verringert, wenn durch die Schwerpunktlage des Flurförderzeugs diese gebremste Achse entlastet ist. Ein weiteres Beispiel ist die Seitenstabilität des Fahrzeugs, die sich beispielsweise bei Kurvenfahrten auswirkt und die mit der Position des Schwerpunkts des Fahrzeugs bezüglich der Mittelachse in Breitenrichtung zusammenhängt.

Da sowohl die angesprochene maximal erzielbare Bremswirkung als auch die mögliche Kurvengeschwindigkeit des Flurförderzeugs sicherheitsrelevant sind, werden Flurförderzeuge bisher derart konzipiert, dass auch im ungünstigsten Fall, entsprechend einer vollen Beladung, ein sicheres Abbremsen gewährleistet ist und aufgrund dessen die maximale zulässige Fahrtgeschwindigkeit in der Regel auf ein voll beladenes Flurförderzeug ausgelegt ist. Allerdings wären bei einer geringeren Beladung oder wenigstens einer geeigneten Schwerpunktlage des Flurförderzeugs auch höhere Geschwindigkeiten denkbar, ohne dass Einbußen bei der Sicherheit in Kauf genommen werden müssen, da beispielsweise die Bremskraft in einem solchen Fall immer noch ausreichend sein kann, selbst wenn die zulässige Höchstgeschwindigkeit erhöht wird.

Daher ist es von erhöhtem Interesse, statische und dynamische Kenngrößen des Flurförderzeugs, wie beispielsweise die bereits diskutierte Schwerpunktlage, zu bestimmen. Ein solches Verfahren ist beispielsweise aus dem Dokument EP 0 814 051 A1 bekannt, in welchem ein Verfahren vorgestellt wird, in dem Massenschwerpunkt eines Flurförderzeugs in Abhängigkeit von der Gesamtmasse des Fahrzeugs einschließlich der Last und der Hubhöhe errechnet wird. Ferner ist beispielsweise aus der DE 10 2006 028 551 A1 ein Flurförderzeug bekannt, bei dem durch einen als Achsbauteil vorgesehenen Kraftsensor eine Achslast eines Flurförderzeugs bestimmt werden kann. Aus der WO 2010/140880 A2 ist ferner ein System bekannt, in dem ein Lastmoment einer von einem Gabelstapler getragenen Last mittels eines in der Gabel selbst vorgesehenen druck- oder spannungssensitiven Sensors gemessen werden kann. Zuletzt sei noch die EP 0 343 839 A2 erwähnt, in der mittels Druck- und Hydrauliksensoren die Masse der getragenen Last eines Flurförderzeugs und deren Lage bestimmt werden, woraus eine Schwerpunktposition des Flurförderzeugs berechnet wird.

Allen diesen bekannten Systemen ist allerdings gemein, dass sie lediglich dazu geeignet sind, die Lage des Schwerpunkts des Flurförderzeugs bezüglich der Längsrichtung und der Höhenrichtung des Flurförderzeugs zu bestimmen, während die für ein Flurförderzeug wie einen Dreiseitenstapler typisch auftretenden, durch die Last erzeugten, in Querrichtungen wirkenden Momente nicht berücksichtigt werden können.

Ferner ist aus der EP 0 483 493 A2 ein Flurförderzeug bekannt, in welchem in den beiden Gelenkverbindungen, mittels derer das Hubgerüst schwenkbar am Fahrzeugkörper angelenkt ist, Dehnungsstreifen vorgesehen sind. In ähnlicher Weise werden in dem aus der WO 20014/069568 A1 bekannten Flurförderzeug Kraftsensoren zur Erfassung der über die Neigungszylinder auf den Mast wirkenden Stützkräfte verwendet.

Des Weiteren zeigt die EP 2 607 295 A1 ein Flurförderzeug, dessen Kippmoment in Längsrichtung unter anderem aus den in den Hubgerüst-Lagerungspunkten eingeleiteten Abstützkräften bestimmt wird. Zuletzt sind aus der JP H06 156996 A und der JP H06 247698 A Flurförderzeuge bekannt, in denen Lastdetektionsvorrichtungen den Gabelzinken des Flurförderzeugs zugeordnet sind DE 298 24 820 U1 offenbart einen gattungsgemäßen Dreiseitenstapler.

Um nun die komplexen, bei modernen Flurförderzeug auftretenden Lastmomente erfassen und verarbeiten zu können, wird erfindungsgemäß ein Verfahren zum Bestimmen von wenigstens einer statischen oder/und dynamischen Kenngröße eines Dreiseitenstaplers gemäß Anspruch 1 vorgeschlagen.

Durch das Vorsehen des ersten Sensors im Bereich des Lastaufnahmevorrichtung-Trageelements und abseits der Mittelachse des Dreiseitenstaplers können durch die Last hervorgerufene Momente bestimmt werden, aus denen wiederum die gewünschte statische oder/und dynamische Kenngröße bestimmt werden kann. Die von der Lastaufnahmevorrichtung getragene Last übt ein Moment auf das Lastaufnahmevorrichtung-Trageelement aus, das von der Position der Lastaufnahmevorrichtung, dem Gewicht der Last, einer möglichen Geschwindigkeitsänderung des Flurförderzeugs, etc. abhängen kann.

Der Begriff des Lastaufnahmevorrichtung-Trageelements ist hierbei breit zu verstehen. In gebräuchlichen Dreiseitenstaplern ist ein Fahrerstand vorgesehen, an dem ein Seitenschubgerät mit einem Gabelträger und daran befestigten Lastgabeln vorgesehen ist. Erfindungsgemäß umfasst in einer solchen Anordnung das Lastaufnahmevorrichtung-Trageelement den Fahrerstand sowie die fest mit dem Fahrerstand verbundenen Komponenten des Seitenschubgeräts. Dadurch, dass die Last unmittelbar an dem Seitenschubgerät angreift, entstehen an dem Lastaufnahmevorrichtung-Trageelement lastabhängige Momente, die erfindungsgemäß zur Bestimmung der statischen oder/und dynamischen Kenngröße verwendet werden.

In einer Ausführungsform des Verfahrens können ferner Konstruktionsparameter des Flurförderzeug in einer Speichereinheit hinterlegt werden, und bei dem Berechnen der wenigstens einen Kenngröße können die Konstruktionsparameter des Flurförderzeugs ebenfalls verwendet werden. Hierbei kann es sich bei den Konstruktionsparametern insbesondere um geometrische Eigenschaften sowie die Massenverteilung des Flurförderzeugs handeln. Somit können insbesondere weitergehende Informationen über die Wechselwirkung der Last und der Konstruktion des Flurförderzeugs selbst mit Hilfe der Sensordaten bestimmt werden.

In einer weiteren vorzugsweisen Ausführungsform umfasst das Verfahren ferner ein direktes oder indirektes Messen eines zweiten durch die Last hervorgerufenen Moments oder des Gewichts der Last mittels eines zweiten Sensors, wobei bei dem Berechnen der wenigstens einen Kenngröße ebenfalls die von dem zweiten Sensor ausgegebenen Sensordaten verwendet werden können. Durch die zusätzlichen, durch den zweiten Sensor gewonnenen Daten kann die Messung der statischen oder/und dynamischen Kenngröße des Flurförderzeugs weiter präzisiert werden bzw. können Kenngrößen mit einem höheren Informationsgehalt gewonnen werden. Beispielsweise kann bereits mit zwei Sensoren eine Plausibilitätsprüfung der von den beiden Sensoren ausgegebenen Daten gegeneinander ausgeführt werden und somit die vorgesehene Funktion der Sensoren sichergestellt werden.

In einer bevorzugten Ausführungsform kann der zweite Sensor oder gegebenenfalls ein dritter Sensor ebenfalls dem Lastaufnahmevorrichtung-Trageelement des Flurförderzeugs zugeordnet und in Breitenrichtung des Flurförderzeugs von der Mittelachse des Flurförderzeugs beabstandet angeordnet sein, hierbei vorzugsweise symmetrisch zu dem ersten Sensor bezüglich der Mittelachse des Flurförderzeugs in Längsrichtung. Eine solche Anordnung des zweiten oder eines dritten Sensors erleichtert die Berechnung der gewünschten Kenngröße deutlich, da die Symmetrieeigenschaften des Aufbaus ausgenutzt werden können.

Ferner kann das Verfahren ein Bestimmen der relativen Position der Last bezüglich der Radachsen des Flurförderzeugs und der Mittelachse des Flurförderzeugs in Längsrichtung oder/und ein Bestimmen des Gewichts der Last, ein Berechnen einer erwarteten statischen oder/und dynamischen Kenngröße aus der bestimmten relativen Position oder/und dem Gewicht der Last sowie ein Vergleichen der erwarteten Kenngröße mit der berechneten Kenngröße umfassen. Hierbei kann die Bestimmung der relativen Position der Last bzw. des Gewichts der Last mit bekannten Mitteln wie beispielsweise Drucksensoren oder Hydrauliksensoren durchgeführt werden. Durch den Vergleich von berechneter oder erwarteter Kenngröße kann ein unerwünschter Zustand vermieden werden, indem durch eine Plausibilitätsprüfung der erwarteten gegen die berechnete Kenngröße eine fehlerfreie Funktion der Sensoren für die weiteren Komponenten überprüft wird.

In einer bevorzugten Ausführungsform kann in dem Verfahren das Messen des ersten durch die Last hervorgerufenen Moments mittels eines Spannungsaufnehmers oder durch Bestimmung einer elastischen Verformung des Bauteils erfolgen. Die beiden genannten Sensortypen bilden besonders einfache und kostengünstige Möglichkeiten, das von der Last hervorgerufene Moment direkt oder indirekt zu messen. Insbesondere Spannungsaufnehmer sind hierbei wartungsarm, ausfallsicher und leicht auszulesen.

In einer weiteren vorteilhaften Ausführungsform kann ferner die momentane Höhe der Last bestimmt werden. Dies kann ebenfalls mittels bekannter Sensoren erfolgen. Die Höhe der Last ist insbesondere von Interesse, wenn sich das Flurförderzeug in Bewegung befindet, da es durch die Trägheit der Last bei einem Beschleunigen oder einem Abbremsen zu einer weiteren Änderung beispielsweise der Achslasten des Flurförderzeugs kommen kann. Insbesondere kann es sich bei der wenigstens einen statischen oder/und dynamischen Kenngröße des Flurförderzeugs in dem erfindungsgemäßen Verfahren um die momentane Schwerpunktsposition des Flurförderzeugs oder eine Rad- oder Achslast des Flurförderzeugs handeln. Diese Kenngrößen des Flurförderzeugs sind wie bereits angesprochen von besonderem Interesse, da es sich bei ihnen um sicherheitskritische Werte handeln kann.

In einer Weiterbildung des Verfahrens kann anhand der bestimmten wenigstens einen statischen oder/und dynamischen Kenngröße des Flurförderzeugs wenigstens ein Betriebsparameter des Flurförderzeugs angepasst werden. Ein Beispiel hierfür kann eine zulässige Maximalgeschwindigkeit des Flurförderzeugs sein, die abhängig von der bestimmten momentanen Schwerpunktsposition des Flurförderzeugs erhöht oder erniedrigt werden kann.

In einem weiteren Aspekt betrifft die Erfindung einen Dreiseitenstapler gemäß Anspruch 10.

In einer bevorzugten Ausführungsform kann ferner der Berechnungseinheit eine Speichereinheit zugeordnet sein, in der Konstruktionsparameter des Flurförderzeugs gespeichert sind, und die Berechnungseinheit kann dazu eingerichtet sein, die wenigstens eine Kenngröße unter Verwendung der Konstruktionsparameter des Flurförderzeugs zu berechnen. Ferner kann die Anordnung zusätzlich einen zweiten Sensor umfassen, der dazu eingerichtet ist, ein zweites durch die Last hervorgerufenes Moment oder das Gewicht der Last zu detektieren, und die Berechnungseinheit kann dazu eingerichtet sein, die wenigstens eine Kenngröße unter Verwendung von von dem zweiten Sensor ausgegebenen Sensordaten zu berechnen.

Ferner kann die Anordnung so gebildet sein, dass der zweite Sensor oder gegebenenfalls ein dritter Sensor ebenfalls dem Lastaufnahmevorrichtung-Trageelement des Flurförderzeugs zugeordnet und in Breitenrichtung des Flurförderzeugs von der Mittelachse des Flurförderzeugs beabstandet angeordnet ist, vorzugsweise symmetrisch zu dem ersten Sensor bezüglich der Mittelachse. Weiter vorzugsweise können der erste und der zweite Sensor bzw. der erste und der dritte Sensor baugleich sein.

Die Anordnung kann ferner Mittel zum Bestimmen der relativen Position der Last bezüglich der Radachsen des Flurförderzeugs und der Mittelachse des Flurförderzeugs in Längsrichtung oder/und zum Bestimmen des Gewichts der Last umfassen, und die Berechnungseinheit kann dazu eingerichtet sein, eine erwartete statische oder/und dynamische Kenngröße aus der bestimmten relativen Position oder/und dem Gewicht der Last zu berechnen. Hierbei kann die Berechnungseinheit dazu eingerichtet sein, die erwartete Kenngröße mit der berechneten Kenngröße zu vergleichen.

Zusätzlich kann das Flurförderzeug Mittel umfassen, die dazu eingerichtet sind, anhand der bestimmten wenigstens eine statische oder/und dynamische Kenngröße des Flurförderzeugs wenigstens einem Betriebsparameter des Flurförderzeugs anzupassen.

Die Vorteile und weitere Einzelheiten der vorliegenden Erfindung werden nun mittels der in den folgenden schematischen Figuren dargestellten Ausführungsformen näher erläutert.

Diese zeigen im Einzelnen:
- Fig. 1: eine schematische Darstellung eines Dreiseitenstaplers in einer schrägen Draufsicht;
- Fig. 2: einen Fahrerstand eines Dreiseitenstaplers in einer schrägen Draufsicht;
- Fig. 3: eine schräge Unteransicht des Fahrerstands aus Fig. 2, an dem Sensoren einer erfindungsgemäßen Anordnung vorgesehen sind;
- Fig. 4: einen Blick in den Fußraum eines Fahrerstands eines Dreiseitenstaplers, in dem Sensoren in alternativen Positionen angeordnet sind;
- Fig. 5: eine schematische Darstellung einer erfindungsgemäßen Anordnung;
- Fig. 6: eine schematische Darstellung einer Sensorausgabe von einem ersten und einem zweiten Sensor in einer erfindungsgemäßen Anordnung.

In Fig. 1 ist ein mit dem Bezugszeichen 1 bezeichneter Dreiseitenstapler in einer schrägen Draufsicht gezeigt. Der Dreiseitenstapler 1 weist eine Vorderachse 10 mit einem rechten und einem linken Vorderrad sowie ein einzelnes (in Fig. 1 nicht zu sehendes) Hinterrad auf. Der Dreiseitenstapler 1 umfasst ferner einen hinteren Abschnitt 12, in dem funktionale Elemente wie beispielsweise ein Antriebsmotor, diverse Hydraulikvorrichtungen und ein Gegengewicht aufgenommen sind. Des Weiteren umfasst der Dreiseitenstapler 1 ein teleskopierbares Hubgerüst 14, an dem ein Fahrerstand 16 höhenverstellbar geführt ist. An dem Fahrerstand 16 ist wiederum in bekannter Weise eine Lastaufnahmevorrichtung 18 schwenkbar sowie in Breitenrichtung des Dreiseitenstaplers 1 versetzbar angebracht, wobei die Lastaufnahmevorrichtung wiederum eine Gabel 20 umfasst, die im Betrieb des Fahrzeugs eine Last tragen kann. Die von der Lastaufnahmevorrichtung 18 getragene Last übt, sobald sie angehoben wird, abhängig von ihrer Position, ein Moment auf dem Dreiseitenstapler 1 und insbesondere den Fahrerstand 16 aus, da die Lastaufnahmevorrichtung 18 im Bereich des Fahrerstands 16 mit dem Dreiseitenstapler 1 verbunden ist und somit die Gewichtskraft der Last im Bereich des Fahrerstands 16 angreift.

In Fig. 2 ist nun der Fahrerstand 16 isoliert gezeigt. Insbesondere ist auf Fig. 2 die Baugruppe 24 zu erkennen, mittels derer der Fahrerstand 16 mit dem Hubmast 14 zusammenwirkt, das Bedienelement 22, durch das der Fahrer des Dreiseitenstaplers 1 Lenkbefehle und sonstige Bedienungsanweisungen an eine Steuerungsvorrichtung des Fahrzeugs eingibt, sowie eine Bodenplatte 26, die einerseits dem Fahrer des Fahrzeugs eine Standfläche bietet und zum anderen wenigstens einen Teil der Gewichtskraft der Last aufnimmt und weitergibt. Durch die Wirkung der Last kann sich im Betrieb des Flurförderzeugs 1 die Bodenplatte 26 leicht elastisch verwinden oder sie steht zumindest unter mechanischer Spannung.

In Fig. 3 ist der Fahrerstand 16 aus Fig. 2 erneut dargestellt, diesmal in Perspektive von schräg unten. Hierbei ist erneut die Baugruppe 24 sowie die Bodenplatte 26 zu erkennen. Ferner sind zwei Elemente 28 dargestellt, an denen im montierten Zustand eine Schiene angebracht ist, von der die Lastaufnahmevorrichtung 18 getragen wird und entlang derer sie in Breitenrichtung des Dreiseitenstaplers 1 seitlich versetzbar ist. Dementsprechend wird die Gewichtskraft der Last über die Lastaufnahmevorrichtung 18 und die beiden Elemente 28 in die Bodenplatte 26 des Fahrerstands 16 eingeleitet. Der Bereich, in dem die Elemente 28 mit der Bodenplatte 26 verbunden sind, ist in dem unteren Ausschnitt in Fig. 3 vergrößert dargestellt. Da wie angesprochen in diesem Bereich die Bodenplatte 26 das Gewicht der Last aufnimmt, steht dieser Bereich der Bodenplatte 26 unter besonders starker Spannung und es wirkt ein lastabhängiges Moment auf die Platte. In der Sprache der vorliegenden Patentansprüche handelt es sich bei dem Lastaufnahmevorrichtung-Trageelement somit um die Bodenplatte 26 und das Element 28. Insbesondere in der vergrößerten Darstellung unten in Fig. 3 sind ferner zwei Sensoren 30a und 30b zu erkennen, die an der Unterseite der Bodenplatte 26 angebracht sind. Es handelt sich hierbei um Spannungaufnehmer-Elemente, die eine an der Bodenplatte 26 anliegende mechanische Spannung in ein elektrisches Spannungssignal umwandeln können. Die beiden Sensoren 30a und 30b können kabelgebunden oder kabellos mit einer Berechnungseinheit in Verbindung stehen, die die Signale und damit die Daten der Sensoren empfängt und verarbeitet. Es müssen erfindungsgemäß nicht notwendigerweise beide Sensoren 30a und 30b bereitgestellt sein, vielmehr stellt Fig. 3 nur besonders geeignete Positionen für das Anbringen der Sensoren 30a und 30b dar.

Ähnliches gilt für Fig. 4, in der erneut der Fahrerstand 16 dargestellt ist, dieses Mal allerdings in einer Ansicht von schräg oben. Hierbei sind Sensoren 32a und 32b auf der Oberseite der Bodenplatte 26 angeordnet. Sie befinden sich somit im Fußraum des Fahrzeugs 1. Wie in Fig. 4 zu erkennen ist, sind die beiden Sensoren 32a und 32b im Wesentlichen symmetrisch bezüglich der Mittelachse des Fahrerstands 16 und damit des Dreiseitenstaplers 1 angeordnet. Ebenso wie die in Fig. 3 dargestellten Sensoren 30a und 30b können auch die in Fig. 4 gezeigten Sensoren 32a und 32b entweder einzeln oder gemeinsam vorliegen und sie stehen drahtlos oder drahtgebunden mit einer nicht gezeigten Berechnungseinheit in Kontakt.

In Fig. 5 ist nun grob schematisch ein Schaltungs- und Verbindungsplan der Sensoren und Datenverarbeitungskomponenten gezeigt, die eine erfindungsgemäße Anordnung zum Bestimmen einer Kenngröße eines Flurförderzeugs bilden. Die bereits anhand der Fig. 3 und 4 besprochenen Sensoren 30a, 30b, 32a, 32b liefern an die Berechnungseinheit 34 Daten, die eine mechanische Spannung an ihrer jeweiligen Position repräsentieren. Ferner ist die Berechnungseinheit 34 mit einer Speichereinheit 36 gekoppelt, in der Konstruktionsparameter des Flurförderzeugs hinterlegt sind. Aus den von den Sensoren 30a, 30b, 32a, 32b aufgenommenen Spannungswerten sowie den in der Speichereinheit 36 hinterlegten Konstruktionsparametern des Flurförderzeugs ist die Berechnungseinheit 34 in der Lage, statische und dynamische Kenngrößen des Flurförderzeugs, wie beispielsweise die aktuelle Schwerpunktsposition bezüglich der Achsen des Flurförderzeugs sowie die Rad- und Achslasten der jeweiligen Räder bzw. Achsen zu berechnen. Dementsprechend handelt es sich bei den in der Speichereinheit 36 hinterlegten Konstruktionsparametern vorzugsweise u. a. um geometrische Parameter des Flurförderzeugs, wie beispielsweise die relative Lage der Achsen zueinander und die Massenverteilung innerhalb des Flurförderzeugs. Auf Grundlage der Berechnungsergebnisse der Berechnungseinheit 34 kann diese nun wiederum Signale ausgeben, anhand derer Betriebsparamter des Flurförderzeugs angepasst werden. Beispielsweise kann, wenn die Berechnung der momentanen Schwerpunktlage ergeben hat, dass der Schwerpunkt des Flurförderzeugs relativ weit seitlich von der Mittelachse des Flurförderzeugs in Längsrichtung versetzt ist, eine maximale Kurvengeschwindigkeit zwangsweise beschränkt werden, um die Gefahr eines Kippens des Flurförderzeugs bei einer Kurvenfahrt auszuschließen. Ähnlich kann, wenn festgestellt werden sollte, dass die gebremste Achse des Flurförderzeugs aufgrund der Positionierung der getragenen Last relativ stark entlastet ist, d. h. dass die entsprechende Achslast relativ niedrig ist, ebenfalls die zulässige Maximalgeschwindigkeit des Flurförderzeugs beschränkt werden, da die Bremswirkung der gebremsten Achse in einem solchen Fall gegenüber einem unbeladenen Zustand verringert ist. Ferner kann beispielsweise bei einer Diagonalfahrt, d.h. wenn während einer Fortbewegung des Flurförderzeugs zusätzlich die Lastaufnahmevorrichtung nach oben gefahren wird, entweder die Fortbewegungsgeschwindigkeit oder die Ausfahrgeschwindigkeit oder beide Geschwindigkeiten auf Grundlage der gemessenen und verarbeiteten Werte begrenzt werden. Die Elemente 38a, 38b und 38c in Fig. 5 stellen demnach beispielhaft Systeme zur Beschränkung der maximalen Kurvengeschwindigkeit, der maximalen Fahrtgeschwindigkeit und der maximalen Diagonalfahrtgeschwindigkeit des Flurförderzeugs dar.

In Fig. 6 ist schließlich zur weiteren Illustration eine beispielhafte Ausgabe der beiden Sensoren 32a und 32b aus Fig. 4 dargestellt, wobei die durchgezogene Linie in Fig. 6 der Ausgabe des ersten Sensors 32a und die gestrichelte Linie der Ausgabe des zweiten Sensors 32b entspricht. Die Sensoren arbeiten derart, dass sie eine an dem Bauteil, an dem sie befestigt sind, anliegende mechanische Spannung in eine elektrische Spannung U bzw. U' umwandeln, wobei die ausgegebene elektrische Spannung proportional zur detektierten mechanischen Spannung ist. Die ausgegebenen elektrischen Spannungswerte sind jeweils über der Zeit t aufgetragen.

Zwischen der Zeit t₁ und t₅ läuft der folgende Prozess ab:
Zunächst ist die Lastaufnahmevorrichtung, ohne dass sie eine Last trägt, bezüglich der Breitenrichtung des Flurförderzeugs im Bereich des zweiten Sensors 32b befindlich, wobei die Gabeln der Lastaufnahmevorrichtung eingeschwenkt sind, d.h. dass sie parallel zur Breitenrichtung des Flurförderzeugs orientiert sind. Zum Zeitpunkt t₁ wird nun von der Lastaufnahmevorrichtung eine vorbestimmte Last angehoben. Die angehobene Last wird zwischen dem Zeitpunkt t₂ und dem Zeitpunkt t₃ von der Position im Bereich des zweiten Sensors 32b bezüglich der Breite des Flurförderzeugs in den Bereich des ersten Sensors 32a verschoben. Schließlich wird zwischen der Zeit t₄ und der Zeit t₅ die Last um 90° gedreht, d.h. zum Zeitpunkt t₅ weist die Gabel der Lastaufnahmevorrichtung in Längsrichtung des Flurförderzeugs. Die beiden Spannungsverläufe U und U' über der Zeit t erklären sich nun folgendermaßen:
Vor der Zeit t₁ gibt der erste Sensor 32a eine Spannung U₀ aus und der zweite Sensor 32b eine Spannung U₀'. Hierbei ist die Spannung U₀' etwas höher als die Spannung U₀, was sich dadurch erklären lässt, dass die Lastaufnahmevorrichtung bereits ein gewisses Eigengewicht aufweist, was sich an der Position des Sensors 32b in einer höheren Ausgabespannung niederschlägt. Zum Zeitpunkt t₁ steigt durch Anheben der Last die mechanischen Spannung sowohl am Ort des ersten Sensors 32a als auch des zweiten Sensors 32b abrupt an und die jeweiligen Ausgabespannungen U und U' erhöhen sich auf die Spannungswerte U₁ und U'₁. Bei einem weiteren Anheben bis zum Zeitpunkt t₂ ändert sich die mechanische Spannung an den Sensoren kaum, wodurch sich auch die Ausgabespannung bis zur Zeit t₂ praktisch nicht ändert. Zu diesem Zeitpunkt setzt nun eine horizontale Bewegung der Last in Breitenrichtung des Flurförderzeugs ein. Hierbei bewegt sich die Last aus einer Position, die näher dem Sensor 32b ist, zu einer Position, die näher dem Sensor 32a ist. Daher erhöht sich die mechanische Spannung einer Position des ersten Sensors 32a vom Zeitpunkt t₂ an bis zum Zeitpunkt t₃ von der Ausgabespannung U₁ zur Ausgabespannung U₂, wonach die seitliche Verschiebebewegung beendet ist. Gleichzeitig verringert sich die Ausgabespannung des zweiten Sensors 32b vom Wert U₁' zum Wert U₂' zwischen dem Zeitpunkt t₂ und dem Zeitpunkt t₃, da, wie angesprochen, sich die Last bzw. ihr Angriffspunkt an der Bodenplatte 26 von der Position des zweiten Sensors 32b entfernt.

Vom Zeitpunkt t₄ bis zum Zeitpunkt t₅ wird, wie angesprochen, die Last um 90° geschwenkt. Da sich hierbei der Schwerpunkt der Last von der Bodenplatte 26 entfernt, steigt die mechanische Spannung sowohl an der Position des ersten Sensors 32a als auch an der Position des zweiten Sensors 32b zwischen der Zeit t₄ und der Zeit t₅ jeweils auf die Werte U₃ und U₃' an.

Aus den so ermittelten jeweiligen momentanen Spannungswerten U und U' ist die Berechnungseinheit 34 in der Lage, das momentan auf das Flurförderzeug wirkende Lastmoment zu berechnen.

## Patentansprüche

1. Verfahren zum Bestimmen von wenigstens einer statischen oder/und dynamischen Kenngröße eines Dreiseitenstaplers (1), umfassend:
- direktes oder indirektes Messen eines ersten durch eine Last hervorgerufenen Moments mittels eines ersten Sensors (30a, 30b, 32a, 32b);
- Berechnen der wenigstens einen Kenngröße unter Verwendung von von dem ersten Sensor (30a, 30b, 32a, 32b) ausgegebenen Sensordaten;
wobei der Dreiseitenstapler (1) eine Lastaufnahmevorrichtung (18) umfasst, welche von einem Lastaufnahmevorrichtung-Trageelement (26, 28) bewegbar getragen ist, und wobei
der Dreiseitenstapler (1) einen Fahrerstand umfasst, an dem ein Seitenschubgerät mit einem Gabelträger und daran befestigten Lastgabeln vorgesehen ist, wobei das Lastaufnahmevorrichtung-Trageelement (26, 28) den Fahrerstand sowie die fest mit dem Fahrerstand verbundenen Komponenten des Seitenschubgeräts umfasst, wobei der erste Sensor (30a, 30b, 32a, 32b) dem Lastaufnahmevorrichtung-Trageelement (26, 28) des Dreiseitenstaplers (1) zugeordnet und in Breitenrichtung des Dreiseitenstaplers (1) von der Mittelachse des Dreiseitenstaplers (1) beabstandet angeordnet ist.

2. Verfahren nach Anspruch 1, ferner umfassend:
- Hinterlegen von Konstruktionsparametern des Dreiseitenstaplers (1) in einer Speichereinheit (36);
wobei bei dem Berechnen der wenigstens einen Kenngröße ebenfalls die Konstruktionsparameter des Dreiseitenstaplers (1) verwendet werden.

3. Verfahren nach Anspruch 1 oder 2, ferner umfassend:
- direktes oder indirektes Messen eines zweiten durch die Last hervorgerufenen Moments oder des Gewichts der Last mittels eines zweiten Sensors (30a, 30b, 32a, 32b);
wobei bei dem Berechnen der wenigstens einen Kenngröße ebenfalls die von dem zweiten Sensor (30a, 30b, 32a, 32b) ausgegebenen Sensordaten verwendet werden.

4. Verfahren nach Anspruch 3, **dadurch gekennzeichnet, dass** der zweite Sensor (30a, 30b, 32a, 32b) oder gegebenenfalls ein dritter Sensor (30a, 30b, 32a, 32b) ebenfalls dem Lastaufnahmevorrichtung-Trageelement (26, 28) des Dreiseitenstaplers (1) zugeordnet und in Breitenrichtung des Dreiseitenstaplers (1) von der Mittelachse des Dreiseitenstaplers (1) beabstandet angeordnet ist, vorzugsweise symmetrisch zu dem ersten Sensor (30a, 30b, 32a, 32b) bezüglich der Mittelachse.

5. Verfahren nach einem der vorhergehenden Ansprüche, **dadurch gekennzeichnet, dass** es ferner umfasst:
- Bestimmen der relativen Position der Last bezüglich der Radachsen des Dreiseitenstaplers (1) und der Mittelachse des Dreiseitenstaplers (1) in Längsrichtung, oder/und Bestimmen des Gewichts der Last;
- Berechnen einer erwarteten statischen oder/und dynamischen Kenngröße aus der bestimmten relativen Position oder/und dem Gewicht der Last;
- Vergleichen der erwarteten Kenngröße mit der berechneten Kenngröße.

6. Verfahren nach einem der vorhergehenden Ansprüche, **dadurch gekennzeichnet, dass** das Messen des ersten durch eine Last hervorgerufenen Moments mittels eines Spannungsaufnehmers (30a, 30b, 32a, 32b) oder durch Bestimmung einer elastischen Verformung eines Bauteils erfolgt.

7. Verfahren nach einem der vorhergehenden Ansprüche, **dadurch gekennzeichnet, dass** ferner die momentane Höhe der Last bestimmt wird.

8. Verfahren nach einem der vorhergehenden Ansprüche, **dadurch gekennzeichnet, dass** die wenigstens eine statische oder/und dynamische Kenngröße des Dreiseitenstaplers (1) die momentane Schwerpunktsposition des Dreiseitenstaplers (1) oder eine Rad- oder Achslast des Dreiseitenstaplers ist.

9. Verfahren nach einem der vorhergehenden Ansprüche, **dadurch gekennzeichnet, dass** anhand der bestimmten wenigstens einen statischen oder/und dynamischen Kenngröße des Dreiseitenstaplers (1) wenigstens ein Betriebsparameter des Dreiseitenstaplers angepasst wird.

10. Dreiseitenstapler (1), umfassend eine Anordnung zum Bestimmen von wenigstens einer statischen oder/und dynamischen Kenngröße eines Dreiseitenstaplers (1), umfassend:
- eine Berechnungseinheit (34);
- einen ersten Sensor (30a, 30b, 32a, 32b), welcher dazu angeordnet und eingerichtet ist, ein erstes durch eine Last hervorgerufenes Moment direkt oder indirekt zu detektieren;
wobei der Dreiseitenstapler (1) eine Lastaufnahmevorrichtung (18) umfasst, welche von einem Lastaufnahmevorrichtung-Trageelement (26, 28) bewegbar getragen ist,
wobei die Berechnungseinheit (34) dazu eingerichtet ist, die wenigstens eine Kenngröße unter Verwendung von von dem ersten Sensor (30a, 30b, 32a, 32b) ausgegebenen Sensordaten zu berechnen, wobei der Dreiseitenstapler (1) einen Fahrerstand umfasst, an dem ein Seitenschubgerät mit einem Gabelträger und daran befestigten Lastgabeln vorgesehen ist, wobei das Lastaufnahmevorrichtung-Trageelement (26, 28) den Fahrerstand sowie die fest mit dem Fahrerstand verbundenen Komponenten des Seitenschubgeräts umfasst, und der erste Sensor (30a, 30b, 32a, 32b) dem Lastaufnahmevorrichtung-Trageelement (26, 28) des Dreiseitenstaplers (1) zugeordnet und in Breitenrichtung des Dreiseitenstaplers (1) von der Mittelachse des Dreiseitenstaplers beabstandet angeordnet ist.

11. Dreiseitenstapler (1) nach Anspruch 10, **dadurch gekennzeichnet, dass** der Berechnungseinheit (34) eine Speichereinheit (36) zugeordnet ist, in welcher Konstruktionsparameter des Dreiseitenstaplers (1) gespeichert sind, und dass die Berechnungseinheit (34) dazu eingerichtet ist, die wenigstens eine Kenngröße unter Verwendung der Konstruktionsparameter des Dreiseitenstaplers zu berechnen.

12. Dreiseitenstapler (1) nach Anspruch 10 oder 11, **dadurch gekennzeichnet, dass** die Anordnung ferner einen zweiten Sensor (30a, 30b, 32a, 32b) umfasst, welcher dazu eingerichtet ist, ein zweites durch die Last hervorgerufenes Moment oder das Gewicht der Last zu detektieren, und die Berechnungseinheit (34) dazu eingerichtet ist, die wenigstens eine Kenngröße unter Verwendung von von dem zweiten Sensor (30a, 30b, 32a, 32b) ausgegebenen Sensordaten zu berechnen.

13. Dreiseitenstapler (1) nach Anspruch 12, **dadurch gekennzeichnet, dass** der zweite Sensor (30a, 30b, 32a, 32b) oder gegebenenfalls ein dritter Sensor (30a, 30b, 32a, 32b) ebenfalls dem Lastaufnahmevorrichtung-Trageelement (26, 28) des Dreiseitenstaplers (1) zugeordnet und in Breitenrichtung des Dreiseitenstaplers (1) von der Mittelachse des Dreiseitenstaplers (1) beabstandet angeordnet ist, vorzugsweise symmetrisch zu dem ersten Sensor (30a, 30b, 32a, 32b) bezüglich der Mittelachse.

14. Dreiseitenstapler (1) nach einem der Ansprüche 12 oder 13, **dadurch gekennzeichnet, dass** der erste Sensor (30a, 30b, 32a, 32b) und der zweite Sensor (30a, 30b, 32a, 32b) bzw. der erste (30a, 30b, 32a, 32b) und der dritte Sensor (30a, 30b, 32a, 32b) baugleich sind.

15. Dreiseitenstapler (1) nach einem der Ansprüche 10 bis 14, **dadurch gekennzeichnet, dass** ferner Mittel vorgesehen sind zum Bestimmen der relativen Position der Last bezüglich der Radachsen des Dreiseitenstaplers und der Mittelachse des Dreiseitenstaplers in Längsrichtung, oder/und Bestimmen des Gewichts der Last,
die Berechnungseinheit (34) dazu eingerichtet ist, eine erwartete statische oder/und dynamische Kenngröße aus der bestimmten relativen Position oder/und dem Gewicht der Last zu berechnen, und die Berechnungseinheit (34) ferner dazu eingerichtet ist, die erwartete Kenngröße mit der berechneten Kenngröße zu vergleichen.

16. Dreiseitenstapler nach einem der Ansprüche 10 bis 15, **dadurch gekennzeichnet, dass** der erste Sensor (30a, 30b, 32a, 32b) ein Spannungsaufnehmer (30a, 30b, 32a, 32b) ist, welcher eine elastischen Verformung eines Bauteils bestimmt.

17. Dreiseitenstapler (1) nach einem der Ansprüche 10 bis 16, **dadurch gekennzeichnet, dass** ferner Mittel zum Bestimmen der momentanen Höhe der Last bereitgestellt sind.

18. Dreiseitenstapler nacheinem der Ansprüche 10 - 17, **dadurch gekennzeichnet, dass** ferner Mittel (38a, 38b, 38c) vorgesehen sind, welche dazu eingerichtet sind, anhand der bestimmten wenigstens einen statischen oder/und dynamischen Kenngröße des Dreiseitenstaplers wenigstens einen Betriebsparameter des Dreiseitenstaplers anzupassen.

## Claims

1. A method for determining at least one static and/or dynamic characteristic of a multiple direction forklift (1), comprising:
- direct or indirect measuring, by means of a first sensor (30a, 30b, 32a, 32b), of a first torque caused by a load;
- calculating the at least one characteristic by using sensor data output by the first sensor (30a, 30b, 32a, 32b);
wherein the multiple direction forklift (1) comprises a load receiving device (18), which is movably supported by a support element (26, 28) of the load receiving device, and wherein
the multiple direction forklift (1) comprises a driver's cabin, on which a lateral pushing apparatus having a fork lift and forks attached thereto is provided, wherein the support element (26, 28) of the load receiving device comprises the driver's cabin and the components of the lateral pushing apparatus, which are fixedly connected to the driver's cabin, wherein the first sensor (30a, 30b, 32a, 32b) is associated with the support element (26, 28) of the load receiving device of the multiple direction forklift (1) and is positioned at a distance from the central axis of the multiple direction forklift (1), when viewed in the width-direction of the multiple direction forklift (1).

2. The method of claim 1, further comprising:
- storing construction parameters of the multiple direction forklift (1) in a storage unit (36);
wherein the construction parameters of the multiple direction forklift (1) are also used for calculating the at least one characteristic.

3. The method of claim 1 or 2, further comprising:
- direct or indirect measuring, by means of a second sensor (30a, 30b, 32a, 32b), of a second torque caused by a load or of the weight of the load;
wherein the sensor data output by the second sensor (30a, 30b, 32a, 32b) are also used for calculating the at least one characteristic.

4. The method of claim 3, **characterised in that** the second sensor (30a, 30b, 32a, 32b) or optionally a third sensor (30a, 30b, 32a, 32b) is also associated with the support element (26, 28) of the load receiving device of the multiple direction forklift (1) and is positioned at a distance from the central axis of the multiple direction forklift (1), when viewed in the width-direction of the multiple direction forklift (1), preferably in a symmetrical position with respect to the central axis relative to the first sensor (30a, 30b, 32a, 32b).

5. The method of any of the preceding claims, **characterised in that** the method also comprises:
- determining the relative position of the load relative to the wheel axes of the multiple direction forklift (1) and to the central axis of the multiple direction forklift (1) in the longitudinal direction, or/and determining the weight of the load;
- calculating an expected static and/or dynamic characteristic based on the determined relative position or/and on the weight of the load;
- comparing the expected characteristic with the calculated characteristic.

6. The method of any of the preceding claims, **characterised in that** the measuring of the first torque caused by a load occurs by means of a voltage sensor (30a, 30b, 32a, 32b) or by determining an elastic deformation of a component.

7. The method of any of the preceding claims, **characterised in that** the momentary height of the load is also determined.

8. The method of any of the preceding claims, **characterised in that** the at least one static or/and dynamic characteristic of the multiple direction forklift (1) is the momentary position of the centre of mass of the multiple direction forklift (1) or of a wheel or axle load of the multiple direction forklift.

9. The method of any of the preceding claims, **characterised in that** at least one operating parameter of the multiple direction forklift is adapted based on the determined at least one static or/and dynamic characteristic of the multiple direction forklift (1).

10. A multiple direction forklift (1), comprising an arrangement for determining at least one static or/and dynamic characteristic of a multiple direction forklift (1), comprising:
- a computing unit (34);
- a first sensor (30a, 30b, 32a, 32b), which is arranged and configured for directly or indirectly detecting a first torque caused by a load;
wherein the multiple direction forklift (1) comprises a load receiving device (18), which is movably supported by a support element (26, 28) of the load receiving device,
wherein the computing unit (34) is configured for calculating the at least one characteristic by using sensor data output by the first sensor (30a, 30b, 32a, 32b),
wherein the multiple direction forklift (1) comprises a driver's cabin, on which a lateral pushing apparatus having a fork lift and forks attached thereto is provided, wherein the support element (26, 28) of the load receiving device comprises the driver's cabin and the components of the lateral pushing apparatus, which are fixedly connected to the driver's cabin, and wherein the first sensor (30a, 30b, 32a, 32b) is associated with the support element (26, 28) of the load receiving device of the multiple direction forklift (1) and is positioned at a distance from the central axis of the multiple direction forklift, when viewed in the width-direction of the multiple direction forklift (1).

11. The multiple direction forklift (1) of claim 10, **characterized in that** the computing unit (34) is associated with a storage unit (36), in which construction parameters of the multiple direction forklift (1) are stored, and **in that** the computing unit (34) is configured for calculating the at least one characteristic by using the construction parameters of the multiple direction forklift.

12. The multiple direction forklift (1) of claim 10 or 11, **characterized in that** the arrangement also comprises a second sensor (30a, 30b, 32a, 32b), which is configured for detecting a second torque caused by the load or the weight of the load, and the computing unit (34) is configured for calculating the at least one characteristic by using sensor data output by the second sensor (30a, 30b, 32a, 32b).

13. The multiple direction forklift (1) of claim 12, **characterized in that** the second sensor (30a, 30b, 32a, 32b) or optionally a third sensor (30a, 30b, 32a, 32b) is also associated with the support element (26, 28) of the load receiving device of the multiple direction forklift (1) and is positioned at a distance from the central axis of the multiple direction forklift (1), when viewed in the width-direction of the multiple direction forklift (1), preferably in a symmetrical position with respect to the central axis relative to the first sensor (30a, 30b, 32a, 32b).

14. The multiple direction forklift (1) of any of claims 12 or 13, **characterized in that** the first sensor (30a, 30b, 32a, 32b) and the second sensor (30a, 30b, 32a, 32b) or the first (30a, 30b, 32a, 32b) and the third sensor (30a, 30b, 32a, 32b) are of identical design.

15. The multiple direction forklift (1) of any of claims 10 to 14, **characterized in that** means are also provided for determining the relative position of the load with respect to the wheel axes of the multiple direction forklift and the central axis of the multiple direction forklift in the longitudinal direction, or/and for determining the weight of the load,
**in that** the computing unit (34) is configured for calculating an expected static or/and dynamic characteristic based on the relative position or/and the weight of the load, and the computing unit (34) is also configured for comparing the expected characteristic with the calculated characteristic.

16. The multiple direction forklift of any of claims 10 to 15, **characterized in that** the first sensor (30a, 30b, 32a, 32b) is a voltage sensor (30a, 30b, 32a, 32b), which determines an elastic deformation of a component.

17. The multiple direction forklift (1) of any of claims 10 to 16, **characterized in that** means are also provided for determining the momentary height of the load.

18. The multiple direction forklift of any of claims 10 - 17, **characterized in that** means (38a, 38b, 38c) are also provided, which are configured for adapting at least one operating parameter of the multiple direction forklift based on the determined at least one static or/and dynamic characteristic of the multiple direction forklift.

## Revendications

1. Procédé de détermination d'au moins une grandeur caractéristique statique et/ou dynamique d'un chariot élévateur trilatéral (1), comprenant :
- la mesure directe ou indirecte d'un premier couple engendré par une charge au moyen d'un premier capteur (30a, 30b, 32a, 32b) ;
- le calcul de la au moins une grandeur caractéristique en utilisant des données de capteur émises par le premier capteur (30a, 30b, 32a, 32b) ;
dans lequel le chariot élévateur trilatéral (1) comprend un dispositif de réception de charge (18) qui est porté de manière mobile par un élément porteur de dispositif de réception de charge (26, 28), et dans lequel
le chariot élévateur trilatéral (1) comprend un poste de conduite, sur lequel est prévu un appareil de poussée latérale avec un porte-fourche et des fourches de charge fixées dessus, dans lequel l'élément porteur de dispositif de réception de charge (26, 28) comprend le poste de conduite ainsi que les composants de l'appareil de poussée latérale raccordés fixement au poste de conduite, dans lequel le premier capteur (30a, 30b, 32a, 32b) est associé à l'élément porteur de dispositif de réception de charge (26, 28) du chariot élévateur trilatéral (1) et est agencé dans le sens de la largeur du chariot élévateur trilatéral (1) à distance de l'axe médian du chariot élévateur trilatéral (1).

2. Procédé selon la revendication 1, comprenant en outre :
- la consigne de paramètres de construction du chariot élévateur trilatéral (1) dans une unité d'enregistrement (36) ;
dans lequel lors du calcul de l'au moins une grandeur caractéristique, les paramètres de construction du chariot élévateur trilatéral (1) sont également utilisés.

3. Procédé selon la revendication 1 ou 2, comprenant en outre :
- la mesure directe ou indirecte d'un second couple engendré par la charge ou le poids de la charge au moyen d'un deuxième capteur (30a, 30b, 32a, 32b) ;
dans lequel lors du calcul de la au moins une grandeur caractéristique les données de capteur émises par le deuxième capteur (30a, 30b, 32a, 32b) sont également utilisées.

4. Procédé selon la revendication 3, **caractérisé en ce que** le deuxième capteur (30a, 30b, 32a, 32b) ou éventuellement un troisième capteur (30a, 30b, 32a, 32b) est également associé à l'élément porteur de dispositif de réception de charge (26, 28) du chariot élévateur trilatéral (1) et est agencé dans le sens de la largeur du chariot élévateur trilatéral (1) à distance de l'axe médian du chariot élévateur trilatéral (1), de préférence de manière symétrique au premier capteur (30a, 30b, 32a, 32b) par rapport à l'axe médian.

5. Procédé selon l'une quelconque des revendications précédentes, **caractérisé en ce qu'**il comprend en outre :
- la détermination de la position relative de la charge par rapport aux essieux de roue du chariot élévateur trilatéral (1) et à l'axe médian du chariot élévateur trilatéral (1) dans le sens longitudinal, et/ou la détermination du poids de la charge ;
- le calcul d'une grandeur caractéristique statique et/ou dynamique attendue à partir de la position relative déterminée et/ou du poids de la charge ;
- la comparaison de la grandeur caractéristique attendue avec la grandeur caractéristique calculée.

6. Procédé selon l'une quelconque des revendications précédentes, **caractérisé en ce que** la mesure du premier couple suscité par une charge est effectuée au moyen d'un capteur de tension (30a, 30b, 32a, 32b) ou par détermination d'une déformation élastique d'un élément de construction.

7. Procédé selon l'une quelconque des revendications précédentes, **caractérisé en ce que** la hauteur momentanée de la charge est en outre déterminée.

8. Procédé selon l'une quelconque des revendications précédentes, **caractérisé en ce que** la au moins une grandeur caractéristique statique et/ou dynamique du chariot élévateur trilatéral (1) est la position du centre de gravité momentanée du chariot élévateur trilatéral (1) ou une charge de roue ou d'essieu du chariot élévateur trilatéral.

9. Procédé selon l'une quelconque des revendications précédentes, **caractérisé en ce qu'**au moins un paramètre de fonctionnement du chariot élévateur trilatéral est adapté au moyen de la au moins une grandeur caractéristique statique et/ou dynamique déterminée du chariot élévateur trilatéral (1).

10. Chariot élévateur trilatéral (1) comprenant un agencement pour la détermination d'au moins une grandeur caractéristique statique et/ou dynamique d'un chariot élévateur trilatéral (1) comprenant :
- une unité de calcul (34) ;
- un premier capteur (30a, 30b, 32a, 32b) qui est agencé et aménagé afin de détecter directement ou indirectement un premier couple engendré par une charge ;
dans lequel le chariot élévateur trilatéral (1) comprend un dispositif de réception de charge (18) qui est porté de manière mobile par un élément porteur de dispositif de réception de charge (26, 28),
dans lequel l'unité de calcul (34) est aménagée afin de calculer la au moins une grandeur caractéristique en utilisant des données de capteur émises par le premier capteur (30a, 30b, 32a, 32b),
dans lequel le chariot élévateur trilatéral (1) comprend un poste de conduite sur lequel est prévu un appareil de poussée latérale avec un porte-fourche et des fourches de charge fixées dessus, dans lequel l'élément porteur de dispositif de réception de charge (26, 28) comprend le poste de conduite ainsi que les composants de l'appareil de poussée latérale raccordés fixement au poste de conduite, et le premier capteur (30a, 30b, 32a, 32b) est associé à l'élément porteur de dispositif de réception de charge (26, 28) du chariot élévateur trilatéral (1) et est agencé dans le sens de la largeur du chariot élévateur trilatéral (1) à distance de l'axe médian du chariot élévateur trilatéral.

11. Chariot élévateur trilatéral (1) selon la revendication 10, **caractérisé en ce qu'**une unité d'enregistrement (36) est associée à l'unité de calcul (34), dans laquelle des paramètres de construction du chariot élévateur trilatéral (1) sont enregistrés, et **en ce que** l'unité de calcul (34) est aménagée afin de calculer la au moins une grandeur caractéristique en utilisant les paramètres de construction du chariot élévateur trilatéral.

12. Chariot élévateur trilatéral (1) selon la revendication 10 ou 11, **caractérisé en ce que** l'agencement comprend en outre un deuxième capteur (30a, 30b, 32a, 32b) qui est aménagé afin de détecter un second couple engendré par la charge ou le poids de la charge, et l'unité de calcul (34) est aménagée afin de calculer la au moins une grandeur caractéristique en utilisant des données de capteur émises par le deuxième capteur (30a, 30b, 32a, 32b).

13. Chariot élévateur trilatéral (1) selon la revendication 12, **caractérisé en ce que** le deuxième capteur (30a, 30b, 32a, 32b) ou éventuellement un troisième capteur (30a, 30b, 32a, 32b) est également associé à l'élément porteur de dispositif de réception de charge (26, 28) du chariot élévateur trilatéral (1) et est agencé dans le sens de la largeur du chariot élévateur trilatéral (1) à distance de l'axe médian du chariot élévateur trilatéral (1), de préférence de manière symétrique au premier capteur (30a, 30b, 32a, 32b) par rapport à l'axe médian.

14. Chariot élévateur trilatéral (1) selon l'une quelconque des revendications 12 ou 13, **caractérisé en ce que** le premier capteur (30a, 30b, 32a, 32b) et le deuxième capteur (30a, 30b, 32a, 32b) ou bien le premier (30a, 30b, 32a, 32b) et le troisième capteur (30a, 30b, 32a, 32b) présentent la même construction.

15. Chariot élévateur trilatéral (1) selon l'une quelconque des revendications 10 à 14, **caractérisé en ce que** des moyens sont en outre prévus pour la détermination de la position relative de la charge par rapport aux essieux de roue du chariot élévateur trilatéral et à l'axe médian du chariot élévateur trilatéral dans le sens longitudinal, et/ou la détermination du poids de la charge,
l'unité de calcul (34) est configurée de sorte à calculer une grandeur caractéristique statique et/ou dynamique attendue à partir de la position relative déterminée et/ou du poids de la charge, et
l'unité de calcul (34) est en outre configurée de sorte à comparer la grandeur caractéristique attendue avec la grandeur caractéristique calculée.

16. Chariot élévateur trilatéral selon l'une quelconque des revendications 10 à 15, **caractérisé en ce que** le premier capteur (30a, 30b, 32a, 32b) est un récepteur de tension (30a, 30b, 32a, 32b) qui détermine une déformation élastique d'un élément de construction.

17. Chariot élévateur trilatéral (1) selon l'une quelconque des revendications 10 à 16, **caractérisé en ce que** des moyens pour la détermination de la hauteur momentanée de la charge sont en outre mis à disposition.

18. Chariot élévateur trilatéral selon l'une quelconque des revendications 10 à 17, **caractérisé en ce que** des moyens (38a, 38b, 38c) sont en outre prévus, lesquels sont aménagés afin d'adapter au moyen de la au moins une grandeur caractéristique statique et/ou dynamique déterminée du chariot élévateur trilatéral au moins un paramètre de fonctionnement du chariot élévateur trilatéral.
